# FASCICULE DE BREVET EUROPEEN

(11) **EP 0 424 188 B1**
(45) Date de publication et mention de la délivrance du brevet: **04.05.1994**
(21) Numéro de dépôt: 90402494.0
(22) Date de dépôt: 11.09.1990
(51) Int. Cl.: E04D 13/14, E04D 3/366, E04D 3/367

(54) **Procédé de raccordement à l'angle de deux plaques ou feuilles, pièce de raccord pour sa mise en oeuvre et couverture de toiture réalisée selon ce procédé**
Verfahren zur Verbindung von zwei Platten oder Folien unter einer Ecke, Verbindungselement zu seiner Anwendung und Dacheindeckung mit solchem Verfahren hergestellt
Method for connecting two angled plates or sheets, connecting piece as used in roofing realised according to this method

(30) Priorité: 17.10.1989 FR 8913526
(43) Date de publication de la demande: 24.04.1991
(73) Titulaire: UNION MINIERE FRANCE S.A., F-93176 Bagnolet (FR)
(72) Inventeur: Blosseville, Patrick, F-27630 Fourges (FR); Dubrac, Claude, F-27630 Fourges (FR)
(74) Mandataire: Hirsch, Marc-Roger

(56) Documents cités:
- FR-E- 60 424
- GB-A- 1 291 725
- US-A- 3 213 583
- US-A- 4 024 681
- BOUW, no. 3, 7 février 1981, pages 32-33, Baarn, NL; F.C.A. HAFERLAND: "Inplakken van dakrandprofielen is in het algemeen af te raden"

## Description

La présente invention concerne une pièce de raccord à deux branches, sensiblement perpendiculaires entre elles, la première branche présentant une forme de plaque et la deuxième branche, disposée à la partie inférieure de ladite plaque, formant un nez dont la section transversale est en forme de U ouvert vers le bas. Une telle pièce de raccord est utilisée notamment en couverture métallique pour recouvrir le raccordement de deux plaques ou feuilles de couverture juxtaposées et qui présentent un pli dirigé vers le haut. L'invention se rapporte également au procédé de raccordement à l'angle intérieur de deux plaques ou feuilles de tôle en utilisant de telles pièces de raccord et à la couverture de toiture réalisée selon ce procédé et utilisant ces pièces de raccord pour raccorder deux feuilles de tôle.

Des pièces de raccord dénommées parfois "étrier de tête" en termes de couverture viennent recouvrir, dans l'angle intérieur, le raccord étanche aux intempéries ménagé entre la partie plane de deux plaques ou feuilles ainsi que la jonction entre les deux parties de pli vertical juxtaposées, de manière à éviter la pénétration des projections d'eau dues aux intempéries.

Pour la jonction de plaques verticales et de plaques horizontales, on connaît le brevet britannique GB-A-1 291 725 qui décrit un système de raccordement à angle droit de tôles ondulées à l'aide de jonctions plancher/paroi en T. Une partie repliée centrale, de forme générale triangulaire et ménagée sur une feuille verticale peut venir recouvrir une ondulation à section en auge, ménagée sur une feuille horizontale, mais il n'est pas prévu de dispositions particulières sur cette partie repliée pour améliorer l'étanchéité aux projections ou l'adaptation aux dilatations et retraits.

Le raccordement d'une surface de couverture de toiture plane ou peu inclinée avec une surface de toiture très inclinée ou même verticale, constitue toujours une zone difficile à étancher à l'encontre des projections d'eau, en cas de pluie violente ou de fort vent. De tels raccordements, dénommés par les professionnels de la toiture "raccordements de tête", existent notamment autour des cheminées et sont protégés par une pièce à deux plaques perpendiculaires qui vient recouvrir à la fois le joint longitudinal de liaison des deux parties planes ou peu inclinées des plaques de base juxtaposées et la jonction entre les deux parties de pli vertical juxtaposées. Les raccordements de ce type doivent être accrochés très fermement à la toiture qui subit, dans l'angle, des sollicitations particulières dues au vent, et également par suite de la déformation dans le temps du raccord en angle. L'accrochage ferme n'a pu jusqu'ici être réalisé qu'à l'aide de plusieurs pattes soudées, respectivement sur les plaques de base et sur les plis verticaux et rabattues sur la pièce de raccord, ce qui constitue une solution de fixation onéreuse et qui, dans certain cas, affaiblit les feuilles de couverture par risque de perçage ou de corrosion à la soudure. De plus, les pièces de raccord concentrent parfois sur leur angle intérieur la pluie ou la neige qui finissent par les contourner et traverser le raccordement.

L'objet de la présente invention est précisément de proposer une pièce de raccord et un procédé de raccordement à l'angle de deux plaques de toiture à pli vertical qui renforcent mécaniquement le raccordement de façon effective et ne nécessitent pas de souder des pattes sur les pans de la couverture pour leur fixation tout en permettant de repousser les projections d'eau à distance du raccordement entre les plis verticaux.

A cet effet, la pièce de raccord selon l'invention comporte un rebord formant une lèvre située à la partie inférieure frontale de la plaque et qui entoure au moins la partie supérieure de la racine ou du départ de la deuxième branche, en faisant saillie par rapport à la plaque de la première branche, pour constituer un joint de dilatation et/ou des surfaces de déflexion des projections d'eau.

Selon un autre mode de réalisation, la face arrière de la plaque de la première branche est munie sur au moins une partie de sa longueur de rainures ou de crochets.

Les rainures ou crochets sont en général formées par repli du bord longitudinal de la plaque et ne sont disposées que sur une partie de la longueur de la première branche pour S'interrompre sensiblement au niveau de départ de la lèvre formée sur la face frontale. Au moins les extrémités inférieures des rainures sont ouvertes et la partie inférieure de la plaque comporte à l'arrière des pattes d'appui disposées dans le prolongement des bords longitudinaux formant les rainures.

La pièce de raccord est avantageusement formée monobloc à partir d'un flan de tôle par pliage, la lèvre étant formée par repli sur elle-même d'une partie centrale à deux faces du flan.

Dans un ensemble de deux feuilles de tôle susceptibles d'être raccordées à l'aide de la pièce de raccord et formées chacune de deux éléments perpendiculaires obtenus à partir d'un seul flan, à savoir d'une plaque de base et d'un pli vertical, les plaques de base des deux feuilles sont assemblées entre elles par leurs bords adjacents formant un rebord longitudinal et le bord replié vers le haut des plaques adjacentes qui forment le rebord saillant est prolongé sur les plis verticaux sur une longueur sensiblement égale à la hauteur du rebord saillant et détaché transversalement selon une ligne de coupe et est replié en "coin de mouchoir" derrière le pli vertical correspondant en ne laissant aucune possibilité de fuite latérale, et les bords adjacents des plis verticaux sont repliés vers l'avant chacun selon une direction opposée à celle de l'autre pour former des ailes.

Le procédé de raccordement d'un ensemble de deux feuilles de tôle à l'aide d'une pièce de raccord consiste à réaliser le raccordement par insertion de chacune des deux ailes formées par repli selon des directions opposées, dans les rainures correspondantes de la pièce de raccord en glissant la pièce de raccord vers le bas jusqu'à l'appui du fond en U de la deuxième branche formant nez sur le rebord longitudinal d'assemblage des plaques de base.

La couverture de toiture selon l'invention est constituée de feuilles de tôle adjacentes qui sont raccordées entre elles deux à deux à l'aide de pièces de raccord.

D'autres buts, avantages et caractéristiques apparaîtront à la lecture de la description de divers modes de réalisation, faite à titre non limitatif et en regard du dessin annexé dans lequel:
- la figure 1 représente en perspective le raccordement selon l'invention entre deux feuilles de tôle juxtaposées, à l'instant de la mise en place de la pièce de raccord;
- la figure 2 représente, en vue arrière fragmentaire avec arrachements, les deux plis verticaux juxtaposés des feuilles de tôle à raccorder représentées à la figure 1;
- la figure 3 représente en plan et à plus grande échelle le flan de tôle de la pièce de raccord selon l'invention;
- la figure 4 représente un autre mode de réalisation de l'invention lorsque les deux plaques de base des tôles juxtaposées sont raccordées par un raccord à tasseau pour former des bacs collecteurs des intempéries.

On a représenté sur la figure 1, à sa partie inférieure, deux tôles ou éléments de couverture constituées chacune d'une plaque de base 1, la disposée horizontale ou peu inclinée sur un support de toiture non représenté et d'un pli vertical 2, 2a replié vers le haut selon un angle alpha, le plus souvent proche de 90°. Le pli vertical est destiné à venir s'appliquer sur une paroi verticale ou très inclinée telle qu'un mur ou une souche de cheminée. Les deux plaques de base juxtaposées sont ici assemblées par leur bord adjacent replié en formant un rebord longitudinal saillant 3 commun aux deux plaques 1, la. En variante, les plaques de base peuvent également être assemblées entre elles par un assemblage à tasseau tel que représenté à la figure 4 et qui sera décrit par la suite.

Les plis verticaux 2 et 2a sont séparés tout en formant avec leurs plaques de base correspondantes 1 et la un bac étanché latéralement pour la collecte des intempéries. Pour cela, comme représenté à la figure 2, le bord replié vers le haut des plaques adjacentes qui forment le rebord saillant 3, est prolongé sur les plis verticaux 2 et 2a sur une longueur sensiblement égale à la hauteur du rebord saillant 3 et est détaché transversalement selon une ligne de coupe 4, 4a. Le prolongement du bord 3 peut ainsi être replié en "coin de mouchoir" 5, 5a derrière le pli vertical correspondant en ne laissant aucune possibilité de fuite latérale. Chacun des plis verticaux 2 et 2a est muni, sur le bord vertical de sa face avant, d'une aile 6, 6a formée par repli vers l'avant, dans des directions opposées pour les deux bords adjacents des plis 2, 2a du prolongement du rebord 3, au-delà des coins de mouchoir 5, 5a qui sont eux repliés vers l'arrière.

Les ailes 6, 6a sont destinées à coopérer, selon l'invention, avec une pièce de raccord 7 constituée de deux branches 8 et 9 sensiblement perpendiculaires entre elles. La première branche 8 est en forme de plaque et comporte sur au moins une partie de sa longueur deux rainures longitudinales parallèles 10 et 11 destinées à recevoir respectivement l'aile 6 et l'aile 6a. La pièce de raccord 7 qui pourrait être réalisée en un matériau quelconque résistant à une exposition prolongée à l'ambiance atmosphérique, par exemple en matière plastique moulable telle que du polyéthylène, est ici réalisée en tôle pliée dont le flan 12 est représenté avant pliage à la figure 3. Les rainures 10 et 11 sont formées par pliage vers l'arrière des ailes 13 et 14 marquées sur le flan 12 et constituent ainsi des rainures ouvertes latéralement ainsi qu'à chacune de leurs extrémités pour l'entrée de l'aile correspondante 6, 6a.

La deuxième branche 9 disposée à la partie inférieure de la plaque 8, en position de montage de la pièce de raccord 7, forme un nez 15 à section transversale en U ouverte vers le bas. La deuxième branche 9 est raccordée en bout sur la plaque 8 de la première branche par l'intermédiaire d'un rebord 16 en forme de lèvre, situé à la partie inférieure de la plaque 8 et qui entoure la racine ou le départ de la branche 9. Le rebord 16 est formé par repli sur elle-même d'une partie centrale à deux faces 17 et 18 du flan 12, ce repli étant réalisé en même temps que l'on forme, par pincement de deux faces allongées 19 et 20, le nez en U de la deuxième branche 9 formant une selle supérieure 21. Les faces 17 et 18 du rebord 16 forment de chaque côté des épanouissements 22 et 23 qui peuvent soit être laissés en place pour mieux couvrir la zone de raccordement entre le rebord saillant 3 et les plis verticaux 2 et 2a, soit être repliés vers l'arrière pour former des pattes destinées à venir s'appuyer sur la naissance du pli vertical correspondant, une telle patte repliée 23 étant représentée à la figure 4.

La mise en place de la pièce de raccord 7 sur le raccordement entre les deux feuilles de tôle adjacentes est représentée à la figure 1. La pièce de raccord 7 disposée avec sa deuxième branche 9 orientée vers le bas vient envelopper, par ses ailes 13 et 14, les ailes 6 et 6a des plis verticaux qui se logent ainsi dans les rainures 10 et 11. Le glissement vers le bas de la pièce de raccord se poursuit le long des ailes 6 et 6a jusqu'à ce que les faces 19 et 20 de la deuxième branche 9 entourent le rebord saillant 3, le fond 24 de la selle supérieure 21 venant en appui sur le bord supérieur 25 du rebord 3 et les pattes éventuelles 22 et 23 repliées derrière le rebord 16 venant s'appuyer sur les zones de la face avant des plis verticaux 2 et 2a qui sont situées au niveau des "coins de mouchoir" 5 et 5a.

La pièce de raccord 7 présente une rigidité importante du fait de la forme du rebord 16 en saillie et elle relie entre eux les plis 2 et 2a tout en présentant des surfaces de déflexion des projections d'eau qui sont adressées en direction du raccordement de ces deux plis. Sans avoir à prévoir de pattes soudées sur les deux feuilles de tôle adjacentes, la pièce de raccord ne risque pas d'être arrachée par le vent car elle s'accroche transversalement à sa partie supérieure sur les ailes 6 et 6a et à sa partie inférieure sur le rebord saillant 3 très résistant car il est formé de plusieurs tôles repliées. Grâce à ces formes courbées et repliées constituant un joint de dilation, le comportement de la pièce de raccord 7 en cas de grands écarts de température est nettement amélioré.

On a représenté à la figure 4 l'adaptation du raccordement selon l'invention au cas où les plaques de base 1 et la de la toiture sont reliées, à leurs bords adjacents 26 et 27 relevés pour former des bacs, par un tasseau de bois 28 à section trapézoïdale, comme réalisé sur la plupart des couvertures anciennes en zinc. Le tasseau 28 est recouvert d'un profilé de couverture 29 à section en auge ou en U sur lequel vient s'appliquer la deuxième branche 9 de la pièce de raccord. La deuxième branche 9 présente une section en auge correspondant à celle du profilé de couverture 29 afin d'assurer un bon recouvrement et la pièce de raccord 7 protège des projections d'eau le raccordement en bout des feuilles de tôle sur le tasseau 28, tout en étant retenue latéralement par ce tasseau. Selon une variante simplifiée de l'invention, particulièrement applicable au cas de l'assemblage à tasseau représenté à la figure 4, les ailes 13 et 14 peuvent être supprimées, la plaque 8 étant fixée sur les plis verticaux 2 et 2a par tout moyen adéquat tel que clouage, collage, pattes, crochets etc. La lèvre 16 peut prendre une forme sensiblement rectiligne ou faiblement arquée qui ne recouvre que la partie supérieure de la racine de la deuxième branche 9, la tôle S'évasant ensuite sur les bords à distance du raccordement. La deuxième branche 9, à section en auge comme représenté à la figure 4, peut être fixée par des pattes ou crochets ou par collage sur le profilé de couverture 29 afin d'améliorer l'ancrage de la pièce de raccord 7 sur le raccordement.

## Revendications

1. Pièce de raccord à deux branches sensiblement perpendiculaires entre elles, la première branche présentant une forme de plaque (8), et la deuxième branche (9), disposée à la partie inférieure de ladite plaque (8) formant un nez (15) dont la section transversale est en forme de U ouvert vers le bas, comportant un rebord (16) formant une lèvre située à la partie inférieure frontale de la plaque (8) et qui entoure au moins la partie supérieure de la racine ou du départ de la deuxième branche (9), en faisant saillie par rapport à la plaque (8) de la première branche, pour constituer un joint de dilatation et/ou des surfaces de déflexion des projections d'eau.

2. Pièce de raccord selon la revendication 1, caractérisée en ce que la face arrière de la plaque (8) de la première branche est munie sur au moins une partie de sa longueur de rainures (10, 11) ou de crochets (13, 14).

3. Pièce de raccord selon la revendication 1, caractérisée en ce que les rainures ou crochets sont formées par repli des bords longitudinaux (13, 14) de la plaque (8).

4. Pièce de raccord selon la revendication 2 ou 3, caractérisée en ce que les rainures ou crochets (10, 11) ne sont disposées que sur une partie de la longueur de la première branche (8) et s'interrompent sensiblement au niveau du départ de la lèvre (16) formée sur la face frontale.

5. Pièce de raccord selon l'une quelconque des revendications 2 à 4, caractérisée en ce que les extrémités inférieures des rainures (10, 11) sont ouvertes.

6. Pièce de raccord selon l'une quelconque des revendications 1 à 5, caractérisée en ce que la partie inférieure de la plaque (8) comporte à l'arrière des pattes d'appui (22, 23).

7. Pièce de raccord selon l'une quelconque des revendications 1 à 6, caractérisée en ce qu'elle est formée monobloc à partir d'un flan de tôle (12) par pliage.

8. Pièce de raccord selon la revendications 7, caractérisée en ce que la lèvre (16) est formée par repli sur elle-même d'une partie centrale à deux faces (17, 18) du flan (12).

9. Ensemble de deux feuilles de tôle susceptibles d'être raccordées à l'aide de la pièce de raccord (7) selon l'une quelconque des revendications 1 à 8 et formées chacune de deux éléments perpendiculaires obtenus à partir d'un seul flan, à savoir d'une plaque de base (1, 1a) et d'un pli vertical (2, 2a), les plaques de base (1, 1a) des deux feuilles étant assemblées entre elles par leurs bords adjacents en formant un rebord longitudinal saillant (3), le bord replié vers le haut des plaques adjacentes qui forment le rebord saillant (3) étant prolongé sur les plis verticaux (2, 2a) sur une longueur sensiblement égale à la hauteur du rebord saillant (3) et détaché transversalement selon une ligne de coupe (4, 4a) et est replié en "coin de mouchoir" (5, 5a) derrière le pli vertical correspondant en ne laissant aucune possibilité de fuite latérale, et les bords adjacents des plis verticaux (2, 2a) étant repliés vers l'avant chacun selon une direction opposée à celle de l'autre pour former des ailes (6, 6a).

10. Procédé de raccordement d'un ensemble de deux feuilles de tôle selon la revendication 9 à l'aide d'une pièce de raccord selon l'une quelconque des revendications 2 à 8, caractérisé en ce que l'on réalise le raccordement par insertion de chacune des ailes (6, 6a) formées par repli selon des directions opposées, dans les rainures correspondantes (10, 11) de la pièce de raccord en glissant la pièce de raccord (7) vers le bas jusqu'à l'appui du fond (24) en U de la deuxième branche (9) formant un nez sur le rebord longitudinal (3) d'assemblage des plaques de base (1, 1a).

11. Couverture de toiture constituée de feuilles de tôle adjacentes, caractérisée en ce qu'elle comporte des pièces de raccord selon l'une quelconque des revendication 2 à 8, raccordant deux feuilles de tôle juxtaposées, selon la revendication 9.

## Patentansprüche

1. Verbindungselement mit zwei im wesentlichen senkrecht zueinander stehenden Schenkeln, dessen erster Schenkel die Form einer Platte (8) hat und dessen zweiter Schenkel (9), der am unteren Teil der genannten Platte (8) angeordnet ist, eine Nase (15) bildet, deren Querschnitt die Form eines nach unten offenen U hat, wobei das Verbindungselement einen Rand (16) aufweist, der eine am unteren vorderen Teil der Platte (8) gelegene Lippe bildet, die zumindest den oberen Teil der Wurzel oder des Anfangs des zweiten Schenkels (9) umgibt, indem sie bezüglich der Platte (8) des ersten Schenkels einen Vorsprung bildet, um eine Dehnungsverbindung und/oder Spritzwasser abweisende Oberflächen zu schaffen.

2. Verbindungselement nach Anspruch 1, dadurch gekennzeichnet, daß die Rückseite der Platte (8) des ersten Schenkels an zumindest einem Teil seiner Länge mit Rillen (10, 11) oder Haken (13, 14) versehen ist.

3. Verbindungselement nach Anspruch 1, dadurch gekennzeichnet, daß die Rillen oder Haken durch Umbiegen von längs verlaufenden Rändern (13, 14) der Platte (8) gebildet sind.

4. Verbindungselement nach den Ansprüchen 2 oder 3, dadurch gekennzeichnet, daß die Rillen oder Haken (10, 11) nur an einem Teil der Länge des ersten Schenkels (8) angeordnet sind und im wesentlichen auf Höhe des Anfangs der Lippe (16), die an der Frontseite gebildet ist, unterbrochen sind.

5. Verbindungselement nach einem der Ansprüche 2 bis 4, dadurch gekennzeichnet, daß die unteren Enden der Rillen (10, 11) offen sind.

6. Verbindungselement nach einem der Ansprüche 1 bis 5, dadurch gekennzeichnet, daß der untere Teil der Platte (8) an seiner Rückseite Anschlagleisten (22, 23) aufweist.

7. Verbindungselemente nach einem der Ansprüche 1 bis 6, dadurch gekennzeichnet, daß es einstückig durch Biegen aus einem Blechzuschnitt (12) hergestellt ist.

8. Verbindungselement nach Anspruch 7, dadurch gekennzeichnet, daß die Lippe (16) durch Umbiegen eines zentralen Abschnittes des Zuschnittes (12) mit zwei Flächen (17, 18) um sich selbst gebildet ist.

9. Anordnung von zwei Blechen, die zur Verbindung mittels eines Verbindungselementes nach einem der Ansprüche 1 bis 8 geeignet ist und jeweils aus zwei rechtwinkligen Elementen aus einem einzigen Zuschnitt gebildet ist, d.h. aus einer Grundplatte (1, 1a) und einer vertikalen Aufbiegung (2, 2a), wobei die Grundplatten (1, 1a) der beiden Bleche mit ihren benachbarten Rändern verbunden sind und einen langgestreckten vorstehenden Rücken (3) bilden, wobei der Rand, der bezüglich der den vorstehenden Rücken bildenden benachbarten Platten nach oben gebogen ist und über die vertikalen Aufbiegungen (2, 2a) verlängert ist, und zwar über eine Länge, die im wesentlichen gleich der Höhe des vorstehenden Rückens ist und wobei die Ränder in Querrichtung längs einer Schnittlinie (4, 4a) abgetrennt sind und zu einer "Taschentuchecke" (5,5a) hinter der entsprechenden vertikalen Aufbiegung umgefaltet sind und dabei keine seitliche "Leckage-Möglichkeit" lassen und wobei die benachbarten Ränder der vertikalen Aufbiegungen (2, 2a) nach vorne umgebogen sind, und zwar längs einer Richtung, die der des anderen Randes entgegengesetzt ist, zur Bildung von Flügeln (6, 6a).

10. Verfahren zur Verbindung einer Anordnung von zwei Blechen nach Anspruch 9 mit Hilfe eines Verbindungselementes nach einem der Ansprüche 2 bis 8, dadurch gekennzeichnet, daß die Verbindung durch Einführen der durch Umfalten in entgegengesetzte Richtungen gebildeten Flügel in entsprechende Rillen (10, 11) des Verbindungselementes hergestellt wird, indem man das Verbindungselement (7) nach unten gleiten läßt, bis zum Anschlag am Boden (24) des U des zweiten Schenkels (9), der auf einem langgestreckten Rücken (3) für das Zusammensetzen der Grundplatten (1, 1a) eine Nase bildet.

11. Dachabdeckung bestehend aus benachbarten Blechen, dadurch gekennzeichnet, daß sie Verbindungselemente nach einem der Ansprüche 2 bis 8 enthält, die zwei gegenüberliegende Bleche gemäß Anspruch 9 miteinander verbinden.

## Claims

1. Connecting part having two substantially mutually perpendicular branches, the first branch being in plate form (8) and the second branch (9) being provided at the lower portion of said plate (8) and being in the shape of a nose (15) having a downwardly-open U-shaped cross-section, and including a projecting flange (16) in the shape of an arched lip located at the lower forward portion of said plate (8) and surrounding at least the upper portion of the root of the second branch (9) and projecting with respect to the plate (8) of the first branch in order to form an expansion joint and/or surfaces for deflecting projected water.

2. Connecting part according to claim 1, characterized in that the rear face of the plate (8) of the first branch is provided over at least part of its length with channels (10, 11) or hook members (13, 14).

3. Connecting part according to claim 1, characterized in that the channels or hook members are formed by folding over longitudinal edges (13, 14) of said plate (8).

4. Connecting part according to claim or 3, characterized in that the channels or hook members (10, 11) are only provided over part of the length of the first branch (8) and stop substantially at the point where the lip (16) formed on said front face starts.

5. Connecting part according to any one of claims 2 to 4, characterized in that the lower extremities of said channels (10, 11) are open.

6. Connecting part according to any one of claims 1 to 5, characterized in that the lower portion of said plate (8) includes, at its rear, supporting tabs (22, 23).

7. Connecting part according to any one of claims 1 to 5, characterized in that it is integrally formed from a sheet metal blank (12) by a folding operation.

8. Connecting part according to claim 7, characterized in that the lip (16) is formed by folding a double-sided (17, 18) central portion of the blank (12) back on itself.

9. Metal sheets adapted to be joined together using a connecting part (7) according to any one of claims 1 to 8 and each constituted by two perpendicular elements obtained starting from the same blank, comprising a base plate (1, 1a) and a vertical fold (2, 2a), the base plates (1, 1a) being assembled together along their adjacent edges thus forming a projecting longitudinal flange (3), the upwardly-folded edge of the adajacent plates forming the projecting flange (3) being extended over the vertical folds (2, 2a) for a length substantially equal to the height of the projecting flange (3) and being transversely detached along a cutting line (4, 4a) and being folded over in the manner of a triangularly folded handkerchief (5, 5a) behind the corresponding vertical fold leaving no possibility of lateral leakage, the adjacent edges of the vertical folds (2, 2a) being folded over forwardly in opposing directions in order to form wing members (6, 6a).

10. Method for joining pieces of sheet metal according to claim 9 together, using connecting parts according to any one of claims 2 to 8, characterized in that connection is carried out by inserting each one of the wing members (6, 6a) formed by folding-over operations in opposing directions, into corresponding channels (10, 11) of the connecting part and sliding the connecting part (7) downwardly until the U-shaped base (24) of the second nose-shaped branch (9) comes to bear on the longitudinal flange (3) formed by assembling the base plates (1, 1a) together.

11. Roof covering consisting of adjacent sheets of sheet metal, characterized in that it comprises connecting part according to any one of claims 2 to 8, joining two metal sheets according to claim 9.
